# EUROPÄISCHE PATENTSCHRIFT

(11) **EP 2 460 749 B1**
(45) Veröffentlichungstag und Bekanntmachung des Hinweises auf die Patenterteilung: **30.03.2016**
(21) Anmeldenummer: 11190758.0
(22) Anmeldetag: 25.11.2011
(51) Int. Cl.: B65H 29/60, B65H 5/32, B65H 29/66, B65H 39/02, B65H 39/10, B65H 45/22, B42B 9/04, B42C 1/12, B42C 19/02

(54) **Verfahren zum Betrieb eines Transportsystems**
Method for operating a transport system
Procédé destiné au fonctionnement d'un système de transport

(30) Priorität: 01.12.2010 CH 20192010
(43) Veröffentlichungstag der Anmeldung: 06.06.2012
(73) Patentinhaber: Müller Martini Holding AG, 6052 Hergiswil (CH)
(72) Erfinder: Silberbauer, Günther, 4813 Uerkheim (CH)

(56) Entgegenhaltungen:
- EP-A1- 1 197 456
- EP-A1- 1 270 479
- EP-A1- 1 334 938
- EP-A1- 1 764 232
- WO-A2-2005/072980
- GB-A- 2 356 189
- JP-A- 5 294 087
- US-A- 4 533 132
- US-A1- 2004 214 707

## Beschreibung

### Technisches Gebiet

Die Erfindung betrifft ein Verfahren zum Betrieb eines Transportsystems gemäss Anspruchs 1.

### Stand der Technik

Aus EP 1 334 938 A1 ist eine Einrichtung zur Herstellung gebundener Druckprodukte bekannt geworden. Zu dieser Herstellung werden einer Durchlauffalzvorrichtung einzelne Druckbogen zugeführt und dort gefalzt. In einer Sammelvorrichtung werden die gefalzten Druckbogen zu einem Vorprodukt gesammelt und einer Transportvorrichtung übergeben. Die Sammelvorrichtung weist ein Schwert auf, das sich im Wesentlichen parallel zur Transportrichtung der Transportvorrichtung erstreckt und auf dem jeweils eine vorbestimmte Anzahl Druckbogen zu einem Vorprodukt gesammelt werden.

Aus EP 1 270 479 A1 ist des Weiteren ein Verfahren zur Herstellung eines aus mehreren, durch rittlingsweises Sammeln von Druckprodukten bekannt geworden. Die zur Bildung eines Druckerzeugnisses gesammelten Druckprodukte werden nach vorbestimmter Reihenfolge über einen gemeinsamen Pfad gesammelt und geheftet. Hierzu ist eine schrittweise umlaufende Sammelauflage vorgesehen, die von einer Zuführvorrichtung mit gespreizten Druckprodukten beschickt wird.

EP 1 197 456 A1 beschreibt ein Verfahren und eine Anordnung zur Herstellung gefalzter Druckerzeugnisse, wie beispielsweise Broschüren, mittels wenigstens einer Digitaldruckmaschine, welche wenigstens eine Bahn sequentiell bedruckt. Anschliessend wird diese Bahn in Planobogen oder in Bahnabschnitte mehrfach geschnitten und danach gefalzt. Die gefalzten Zwischenprodukte werden gesammelt und danach geheftet. Zur Entkoppelung der Digitaldruckmaschine wird mit diesen Zwischenprodukten ein Puffer gebildet. Ein Schwert ist über einer kontinuierlich laufenden Sammelkette angeordnet. Sind sämtliche Zwischenprodukte auf dem Schwert gesammelt, so wird dieses in Laufrichtung der Sammelkette zurückgezogen und die gesammelten Zwischenprodukte werden auf die Sammelkette abgeworfen.

Zu diesem Stand der Technik ist folgendes zu sagen: Zum einen müssen hier die gefalzten Druckbogen in einer Sammelvorrichtung gesammelt und dann einer Transporteinrichtung übergeben werden. Zum anderen müssen diese Druckbogen, welche in einer Durchlauffalzvorrichtung verarbeitet werden, indem sie mit einem Falz im Bogen in Laufrichtung der Förderstrecke versehen werden, zwecks produktgenauer Trennung als einzelne Druckbogen verarbeitet werden, so dass eine effiziente Förderung, beispielsweise durch Bildung einer Schuppe, zum vorneherein nicht oder nur unter erschwerten Bedingungen gebildet werden kann.

An sich ist es richtig, dass die Förderung von Einzelbogen tendenziell zu hohen Taktzahlen und demnach zu hohen Transportgeschwindigkeiten führt, indessen ist aber zu bedenken, dass gerade diese Umsetzung mit dem Ziel, eine hohe Geschwindigkeit zu erzielen, dazu führt, dass zwischen den Druckbogen Lücken vorgesehen werden müssen, damit das Trennschwert dort eingreifen kann, wie dies aus der Druckschrift EP1 334 938 A1 hervorgeht.

Darüber hinaus darf nicht verkannt werden, dass die hohen Geschwindigkeiten der Druckbogen in Fortbewegungsrichtung dann für die Weiterverarbeitung über einen Frontanschlag abrupt abgebremst werden müssen, was regelmässig zu Beschädigungen am Druckbogen selbst führt. Da diese Beschädigungen durch Risse und Stauchungen insbesondere im Bereich des Rückens auftreten, ergeben sich dann bei der Weiterverarbeitung dieser Druckbogen zu fertigen Produkten Qualitätsproblemen, welche die damit einhergehende Ausschlussrate dann kräftig nach oben schnellen lässt.

### Darstellung der Erfindung

Hier will die Erfindung Abhilfe schaffen. Der Erfindung, wie sie in den Ansprüchen gekennzeichnet ist, liegt die Aufgabe zugrunde, ein Verfahren zum Betrieb eines Transportsystems vorzuschlagen, welches gegen die obengenannten Nachteile, unter Einhaltung einer sehr hohen Taktzahl und eine hohe produktbezogene Flexibilität, Abhilfe schaffen kann.

Zu diesem Zweck wird ein Verfahren zum Betrieb eines Transportsystems (im Folgenden auch kurz Transportsystem genannt) vorgeschlagen, welches zur Herstellung von Druckerzeugnissen aus gebundenen Druckprodukten zum Einsatz kommt. Dieses Transportsystem weist stromab einer konventionell oder digital betriebenen Druckmaschine mindestens eine Verzweigungsstelle auf, welche zunächst den Ausgangspunkt mindestens zweier individuell betreibbarer Förderpfade bildet. Demnach stellt das erfindungsgemässe Verfahren zunächst sicher, dass eine anfallende hohe Produktion aus der Druckmaschine mengenmässig aufgefangen wird und direkt in den Weitertransport eingeleitet werden kann, ohne dass zwingend eine auffangende intermediäre Sammeleinrichtung vorgesehen werden müsste.

Mit dieser Vorkehrung ergibt sich zugleich den Vorteil, dass die Druckbogen entlang der einzelnen Förderpfade bei Bedarf im Schuppenstrom geführt werden können, was das Transportvolumen pro Zeiteinheit wesentlich erhöht. Indessen, eine Transportführung über Einzelbogen resp. Einzelblätter ist ohne Weiteres auch möglich.

Fokussiert man ein Transportsystem mit zwei Förderpfaden, wobei weitere parallel oder sequentiell angeordnete Förderpfade nach Bedarf dazu kommen können, ergibt sich daraus bereits den erfindungsgemässen Vorteil, dass die einzelnen Förderpfade zum einen unterschiedlich voneinander gestaltet werden können, und zum anderen, dass sich die Fördergeschwindigkeiten entlang der einzelnen Förderpfade individuell bestimmbar ist, was gesamthaft dazu beiträgt, dass das Transportsystem hinsichtlich Transportgeschwindigkeit der Druckbogen, resp. der Druckprodukten im allgemeinen, entlang der einzelnen Förderpfade, hinsichtlich der Weiterverarbeitung der Druckbogen zu Teilbuchblocks oder zu fertigen Buchblocks und der Reihenfolge der einzelnen Druckbogen resp. Einzelbogen zueinander, maximiert flexibel betrieben werden kann.

Im Zusammenhang mit einer maximierten Druckproduktion lässt sich erfindungsgemäss vorsehen, dass die Fördergeschwindigkeit der einzelnen Förderpfade auch untereinander einer flexiblen Anpassung unterworfen ist, wobei die Geschwindigkeiten dieser Förderpfade auf alle Fälle kleiner gehalten sind als die Geschwindigkeit entlang des ersten Förderbandes unmittelbar stromab der Druckmaschine.

Nach jeder Verzweigungsstelle am Ende des jeweiligen Förderpfades werden die dort transportierten Druckbogen über eine Durchlauffalzvorrichtung rittlings auf intermediäre Sammelvorrichtungen, welche nach Bedarf auch die Funktion von Auffangstationen erfüllen können, überführt, dergestalt, dass die Druckbogen dann nach bestimmten Kriterien und Sequenzen weiter geleitet werden können.

Die von der letztgenannten Auffangstation vorgenommene Weiterleitung der Druckbogen, welche seriell monoton, intermittierend, taktgleich oder taktunterschiedlich erfolgen kann, erfolgt über ein Hauptförderungsstrecke, die die operativen Bereiche der vorgesehenen Durchlauffalzvorrichtungen erfasst, wobei diese Durchlauffalzvorrichtungen, welche jeweils in Wirkverbindung mit dem dazugehörigen Förderpfad stehen, vorzugsweise hintereinander angeordnet sind. Dabei gelten hinsichtlich der Art der Weiterleitung die folgenden Definitionen:
Seriell monoton bezeichnet eine Weiterleitung der Druckbogen, welche losgelöst von anderen Abhängigkeiten innerhalb des Transportsystems erfolgt, d.h. die Weiterbeförderung bleibt über die Zeit gleichbleibend und konform.

Intermittierend bedeutet, dass die Weiterbeförderung nach Abruf erfolgt, und dass die Abruf-Intervalle unterschiedlich sein können, d.h. es findet nach Bedarf eine bestimmte Weiterbeförderung statt.

Taktgleich will zum Ausdruck bringen, dass gebundene Abhängigkeiten zu anderen Förderungselementen innerhalb des Transportsystems bestehen, und dass eine Nichteinhaltung eines solchen Takts in der Regel zu einer Fehlzusammensetzung des fertigen Druckproduktes führt.

Taktunterschiedlich bedeutet, dass das Transportsystem zwar eine zugrundeliegende taktmässige Weiterbeförderung aufweist, diese gilt aber nicht absolut für alle involvierten Förderungselemente. Beispielsweise können die einzelnen supplementären Zustellungen von Beilagen zu den einzelnen Förderpfaden taktunterschiedlich erfolgen.

Ein solches Transportsystem führt demnach, unabhängig der Art der Weiterbeförderung, zu einem tandemartigen Gebilde, bei welchem auf alle Fälle eine sehr effiziente Beförderung der Druckbogen resp. der Einzelbogen für die Weiterverarbeitung gewährleistet ist, wobei die anschliessend vorgenommene Zusammenfügungsoperation der Druckbogen oder der Einzelbogen zu einem Teilbuchblock oder zu einem fertigen Buchblock durch eine Heftklammerbindung, eine Fadenheftung, ein Leimen oder durch eine Kombination dieser Operation vonstatten gehen kann.

Zusammenfassend lässt sich das erfindungsgemässe Transportsystem wie folgt charakterisieren:
Die Druckbogen werden zunächst entlang eines unmittelbar abströmungsseitig der Druckmaschine wirkenden ersten Transportbandes bis zu einer ersten Verzweigungsstelle linear transportiert. Hier findet dann eine erste Aufteilung des Produktionsstromes auf mindestens zwei Förderpfade statt. Entlang dieser Förderpfade werden die genannten Druckprodukte, vorzugsweise aber nicht ausschliesslich, zu einem Schuppenstrom geformt, wobei die Geschwindigkeiten der beiden so gebildeten Druckproduktströme zum einen voneinander unterschiedlich sind, und zum anderen in beiden Fällen jeweils kleiner als die ursprüngliche Geschwindigkeit des ersten stromauf der Verzweigungsstelle wirkenden Transportbandes gehalten sind.

Beide Förderpfade stehen endseitig jeweils mit einer Durchlauffalzvorrichtung in Wirkverbindung, welche die Druckbogen rittlings nach dem Falzen, als Schuppe oder als Einzelbogen, jeweils einer intermediären Sammelvorrichtung zuführt werden, wobei diese Sammelvorrichtungen ihrerseits in Wirkverbindung mit einem vorzugsweise unterhalb operierenden bandartigen Hauptförderungsstrecke stehen, welche auch als Sammelkette ausgeführt sein kann, und welche für die beabstandete Förderung der gesammelten Druckbogen ausgelegt ist.

Bei einer seriellen Übergabe der Druckbogen von den tandemartigen operierenden Förderpfaden an das Hauptförderband bildet sich eine hohe Flexibilität bei der Weiterverarbeitung dieser Druckbogen heraus, wobei diese Flexibilität sowohl bei der Zusammensetzung des Endprodukts als auch bei dessen Zusammenfügungsoperation, sei es ein heftklammergebundener, fadengehefteter, geleimter Buchblock, maximierte Werte erreichen kann.

Das erfindungsgemässe tandemartige Transportsystem lässt sich ohne Weiteres erweitern, indem die Papierbahn entsprechend einer ersten Formatausdehnung des fertigen Produkts in eine variable Anzahl von druckspezifischen Teilbahnen unterteilt wird, wobei jede dieser Teilbahnen sequentiell mit allen Seiten eines Druckproduktes bedruckt sind.

Im Nachgang der Druckphase wird die Papierbahn in Querrichtung fortlaufend getrennt, dergestalt, dass die jeweilige Abschnittslänge ein Mehrfaches einer zweiten Formatausdehnung des fertigen Druckprodukts beträgt. Diese Teilbahnen, einzeln oder im Verbund miteinander, werden dann entsprechend über zugewiesenen Förderpfade weiter transportiert, wobei die anschliessende Falzungen mindestens einmal quer oder längs vorgenommen werden. Ein solches Verfahren geht aus der Druckschrift EP 2 314 533 hervor.

Anstelle der Hauptförderungsstrecke kann auch eine zu einer Zusammentragmaschine gehörende Sammelstrecke vorgesehen werden, welche mit Druckprodukten beschickt wird, wobei entlang der Sammelstrecke mehrere Anleger angeordnet sind, die die Druckprodukte sich in regelmässigen Abständen folgenden Aufnahmestellen einer kontinuierlich umlaufenden Fördervorvorrichtung jeweils zuführen, wobei den Aufnahmestellen der Fördervorrichtung entlang der Sammelstrecke sequenziell bedruckte Druckprodukte über wenigstens einen mit einer Digitaldruckmaschine verbundenen Anleger als Einzelblatt und/oder Teilblockstapel zugeführt werden. Ein solches Verfahren geht aus der Druckschrift EP 2 305 485 hervor.

Wie oben bereits dargelegt, beschränkt sich das Transportsystem zur Herstellung von Druckerzeugnissen, welche aus heftklammergebundenen oder fadengehefteten oder geleimten Druckprodukten bestehen, nicht auf zwei Förderpfade. Eine Erweiterung auf eine Vielzahl von Förderpfaden ist möglich. Auch die parallele oder serielle Zuführung der Druckbogen aus verschiedenen konventionellen oder digitalen Druckmaschinen lässt sich mit dem erfindungsgemässen System ohne Weiteres bewerkstelligen.

Das Transportsystem beinhaltet eine Steuerung, welche die Zusammensetzung der Druckbogenabfolge vorgibt. Die Anzahl der Druckbogen welche zu einem Endprodukt verarbeitet werden, sollen aus wirtschaftlichen Betriebsüberlegungen mindestens zwei betragen.

Die stromab des ersten Förderbandes wirkenden Förderpfade können auch in Wirkverbindung mit weiteren Zustellungen oder Anlegern stehen, welche punktuell oder kontinuierlich Beilagen für die dort transportierten Druckbogen zuliefern. Bei einer solchen Erweiterung müssen die Bandgeschwindigkeiten der Förderpfade sowie die Art und die innere Konsistenz des Druckbogenstromes entsprechend angepasst werden. Damit lässt sich auch eine Individualisierung hinsichtlich der zugeführten Beilagen erzielen.

Vorteilhafte und zweckmässige Weiterbildungen und Ausführungsvarianten der erfindungsgemässen Aufgabenlösung sind in den weiteren abhängigen Ansprüchen gekennzeichnet.

### Kurze Darstellung der Figuren

Beispielhafte Ausführungsformen des Verfahrens und der Vorrichtung gemäss Erfindung werden anhand der folgenden Figur näher beschrieben. Alle für das unmittelbare Verständnis der Erfindung nicht wesentlichen Elemente sind weggelassen worden. Die einzige Figur zeigt:
Ein Transportsystem mit einer Tandemförderung von Druckbogen über zwei Förderpfade.

### Ausführungsbeispiele der Erfindung, gewerbliche Verwendbarkeit

In der Figur 1 ist ersichtlich, wie die Druckbogen 1 entlang eines ersten Forderbandes 2, stromab einer Druckmaschine C zunächst linear transportiert und dann über eine Verzweigungsstelle 3 geleitet werden, wo die eigentliche Aufteilung des Produktionsstromes über mindestens zwei Förderpfade A und B stattfindet. Entlang dieser Pfade A, B werden die Druckbogen 1 zu einem Schuppenstrom 4 geformt, wobei die Geschwindigkeiten der beiden Schuppenströme V_{A} und V_{B} zum einen voneinander unterschiedlich sind, und zum anderen in beiden Fällen kleiner als die ursprüngliche Geschwindigkeit V₁ des ersten Förderbandes 2, welches stromauf der Verzweigungsstelle 3 operiert.

Beide Förderpfade A und B sind endseitig je mit einer Durchlauffalzvorrichtung 5 und 6 bestückt, welche die Druckbogen 1 rittlings nach dem Falzen jeweils an eine intermediäre Sammelvorrichtung 7, 8 zuführt, wobei diese Sammelvorrichtung in Wirkverbindung mit einem unterstehenden Hauptförderband 9 stehen, welche als Sammelkette fungiert, und welche für die hier gezeigte beabstandete Förderung der gesammelten gefalzten Druckbogen 10 ausgelegt ist. Die Übergabe der Druckbogen von den beiden Förderpfaden an das Hauptförderband 9 geschieht hier vorzugsweise seriell, so dass eine grosse Flexibilität vorherrscht. Andere Sequenzen sind indessen auch möglich, wie dies weiter oben beschrieben worden ist.

Dadurch lassen sich in einer nachfolgenden Bearbeitungsstation Druckbogenstapel bereitstellen, welche heftklammergebunden, fadengeheftet, oder geleimt, werden können. Hierzu dienen zum einen die unterschiedlichen Geschwindigkeiten V_{A} und V_{B} der Förderpfade A und B, und zum anderen auch die serielle Anordnung derselben gegenüber dem Hauptförderband 9.

In der Figur nicht näher dargestellt, lässt sich der Betrieb der stromab des ersten Förderbandes wirkenden Förderpfade dahingehend ergänzen, dass diese Förderpfade in Wirkverbindung mit weiteren Zustellungen oder Anlegern stehen können, welche punktuell oder kontinuierlich Beilagen für die dort transportierten Druckbogen zuliefern. Bei einer solchen Erweiterung müssen die Bandgeschwindigkeiten der Förderpfade sowie die Art und die innere Konsistenz des Druckbogenstromes entsprechend angepasst werden. Damit lässt sich auch eine Individualisierung hinsichtlich der zugeführten Beilagen erzielen.

Eine solche Zustellung von Beilagen lässt sich auch stromab dieser Förderpfade bewerkstelligen, so dass das hier beschriebene Transportsystem beliebig mit Elementen oder Konfigurationen erweitert werden kann.

## Patentansprüche

1. Verfahren zum Betrieb eines Transportsystems zur Herstellung von aus Druckbogen (1, 10) bestehenden Druckprodukten, wobei stromab einer für die Herstellung der Druckbogen (1) ausgelegten Druckmaschine (C) mindestens ein erstes Förderband (2) operiert, wobei sich dieses Förderband (2) weiter stromab in mindestens zwei individuell operierende Förderpfade (A, B) aufteilt (3), wobei am Ende des jeweiligen Förderpfades (A, B) die dort transportierten Druckbogen (4) über mindestens eine Durchlauffalzvorrichtung (5, 6) rittlings auf mindestens eine intermediäre Sammelvorrichtung (7, 8) überführt werden, wobei die Geschwindigkeiten (VA und VB) der Förderpfade (A, B) kleiner als die Geschwindigkeit (V1) des ersten stromauf der Verzweigungsstelle (3) wirkenden Förderbandes (2) eingerichtet wird,
**dadurch gekennzeichnet, dass** die gefalzten Druckbogen (10) für den weiteren Transport von der Sammelvorrichtung (7, 8) anhand einer seriell monotonen, intermittierenden, taktgleichen oder taktunterschiedlichen Sequenz an eine Hauptförderungsstrecke (9) übergeben werden, und dass die Geschwindigkeiten (VA und VB) der Förderpfade (A, B) untereinander und/oder im Zusammenwirken mit dem ersten Förderband (2) fortlaufend verändert werden.

2. Verfahren nach Anspruch 1, **dadurch gekennzeichnet, dass** die zugrundegelegte Sequenz mindestens während einer Betriebsphase generell beibehalten oder mit mindestens einer anderen Sequenz kombiniert wird.

3. Verfahren nach Anspruch 1, **dadurch gekennzeichnet, dass** die Druckbogen entlang der Förderpfade im Schuppenstrom oder als Einzelbogen geführt werden.

4. Verfahren nach Anspruch 3, **dadurch gekennzeichnet, dass** die Führung der Druckbogen intermittierend verändert wird.

5. Verfahren nach Anspruch 1, **dadurch gekennzeichnet, dass** die aus Druckbogen bestehenden Druckprodukten heftklammergebunden, fadengeheftet oder geleimt werden.

6. Verfahren nach Anspruch 1 oder 5, **dadurch gekennzeichnet, dass** die Druckprodukte zu Teilbuchblocks oder Buchblocks verarbeitet werden.

7. Verfahren nach Anspruch 1, **dadurch gekennzeichnet, dass** die Hauptförderungsstrecke (9) als Hauptförderungsband betrieben wird.

8. Verfahren nach einem der Ansprüche 1-7, **dadurch gekennzeichnet, dass** die Geschwindigkeiten (VA und VB) der Förderpfade (A, B) voneinander unterschiedlich gross eingerichtet werden.

9. Verfahren nach einem der Ansprüche 1-8, **dadurch gekennzeichnet, dass** mindestens die Förderpfade (A, B) mit weiteren Zustellungen von Beilagen in Wirkverbindung stehen.

## Claims

1. Method of operating a transport system for the production of printed products consisting of printed sheets (1, 10), wherein at least a first conveyor belt (2) operates downstream of a printing press (C) designed for the production of the printed sheets (1), wherein this conveyor belt (2) is divided (3) further downstream into at least two individually operating conveying paths (A, B), wherein the printed sheets (4) transported to the ends of the respective conveying paths (A, B) are then transferred to at least one intermediate collecting device (7, 8) in a straddling position by means of at least one continuous folding device (5, 6) and wherein the speeds (VA and VB) of the conveying paths (A, B) are lower than the speed (V1) of the first conveyor belt (2) acting upstream of the branch point (3), **characterised in that** the folded printed sheets (10) are transferred in a serially monotonic, intermittent, synchronised or non-synchronised sequence from the collecting device (7, 8) to a main conveying section (9) for further transport and that the speeds (VA and VB) of the conveying paths (A, B) are varied continuously relative to one another and/or in cooperation with the first conveyor belt (2).

2. Method according to claim 1, **characterised in that** the basic sequence is generally maintained or combined with at least one other sequence at least during one operating phase.

3. Method according to claim 1, **characterised in that** the printed sheets are guided along the conveying paths in a shingle stream or as single sheets.

4. Method according to claim 3, **characterised in that** the guiding of the printed sheets is varied intermittently.

5. Method according to claim 1, **characterised in that** the printed products consisting of printed sheets are bound with staples, thread-stitched or glued.

6. Method according to claim 1 or claim 5, **characterised in that** the printed products are processed to form partial book blocks or book blocks.

7. Method according to claim 1, **characterised in that** the main conveying section (9) is operated as the main conveyor belt.

8. Method according to one of claims 1-7, **characterised in that** the speeds (VA and VB) of the conveying paths (A, B) are different from one another.

9. Method according to one of claims 1-8, **characterised in that** at least the conveying paths (A, B) are operatively connected to further devices for feeding in inserts.

## Revendications

1. Procédé d'exploitation d'un système de transport en vue de la fabrication de produits d'impression constitués par des feuillets imprimés (1, 10), au moins une première bande convoyeuse (2) étant opérante en aval d'une machine d'impression (C) dévolue à la fabrication desdits feuillets imprimés (1), cette bande convoyeuse (2) se scindant (3), davantage en aval, en au moins deux pistes de convoyage (A, B) à fonctionnements autonomes, sachant qu'à l'extrémité de la piste de convoyage (A, B) respective, les feuillets imprimés (4) transportés sur cette dernière sont transférés à au moins un dispositif collecteur intermédiaire (7, 8), à califourchon, à l'aide d'au moins un dispositif (5, 6) de pliage en continu, les vitesses (VA et VB) desdites pistes de convoyage (A, B) étant conçues pour être inférieures à la vitesse (V1) de la première bande convoyeuse (2) agissant en amont de la zone de bifurcation (3), **caractérisé par le fait que** les feuillets imprimés pliés (10) sont transférés à un trajet de convoyage principal (9) par le dispositif collecteur (7, 8), en vue de la poursuite du transport, sur la base d'une suite à monotonie sérielle, intermittente, synchrone ou à cadences différentes ; et **par le fait que** les vitesses (VA et VB) des pistes de convoyage (A, B) sont modifiées en permanence, mutuellement et/ou en coopération avec la première bande convoyeuse (2).

2. Procédé selon la revendication 1, **caractérisé par le fait que** la suite prise pour base est conservée de manière générale, au moins durant une phase de fonctionnement, ou est combinée à au moins une autre suite.

3. Procédé selon la revendication 1, **caractérisé par le fait que** les feuillets imprimés sont guidés, le long des pistes de convoyage, en un défilement imbriqué ou en tant que feuillets individuels.

4. Procédé selon la revendication 3, **caractérisé par le fait que** le guidage des feuillets imprimés est modifié par intermittence.

5. Procédé selon la revendication 1, **caractérisé par le fait que** les produits d'impression constitués par des feuillets imprimés sont reliés par agrafage, assemblés par couture, ou collés.

6. Procédé selon la revendication 1 ou 5, **caractérisé par le fait que** les produits d'impression sont transformés en des corps d'ouvrages partiels, ou en des corps d'ouvrages.

7. Procédé selon la revendication 1, **caractérisé par le fait que** le trajet de convoyage principal (9) est actionné en tant que bande convoyeuse principale.

8. Procédé selon l'une des revendications 1-7, **caractérisé par le fait que** les vitesses (VA et VB) des pistes de convoyage (A, B) sont conçues pour présenter des valeurs différant mutuellement.

9. Procédé selon l'une des revendications 1-8, **caractérisé par le fait qu'**au moins les pistes de convoyage (A, B) sont en liaison opérante avec des éléments supplémentaires de distribution d'inserts.
